# FASCICULE DE BREVET EUROPEEN

(11) **EP 1 068 024 B1**
(45) Date de publication et mention de la délivrance du brevet: **07.08.2002**
(21) Numéro de dépôt: 99910472.2
(22) Date de dépôt: 01.04.1999
(51) Int. Cl.: B05B 11/00, B65D 83/14

(54) **ORGANE DE FIXATION DE DISPOSITIF DE DISTRIBUTION**
BEFESTIGUNGSVORRICHTUNG FÜR EINE ABGABEVORRICHTUNG
MEMBER FOR FIXING A DISPENSING DEVICE

(30) Priorité: 06.04.1998 FR 9804248
(43) Date de publication de la demande: 17.01.2001
(73) Titulaire: VALOIS S.A., 27110 Le Neubourg (FR)
(72) Inventeur: GARCIA, Firmin, F-27000 Evreux (FR); PENNANEAC'H, Hervé, F-27130 Verneuil-sur-Avre (FR)
(74) Mandataire: CAPRI SARL
(86) Numéro de dépôt international: FR9900756
(87) Numéro de publication internationale: WO9951359

(56) Documents cités:
- EP-A- 0 486 355
- EP-A- 0 704 250
- EP-A- 0 707 895
- US-A- 3 112 048
- US-A- 5 228 586
- US-A- 5 234 135

## Description

La présente invention concerne un organe de fixation, tel qu'une bague ou une tourette, pour fixer un dispositif de distribution de produit fluide, tel qu'une pompe ou une valve sur le col d'un réservoir. Ce genre d'organe de fixation est couramment utilisé dans le conditionnement de liquide ou de produit pâteux, notamment dans le domaine de la parfumerie, de la cosmétique et de la pharmacie. L'organe de fixation qui sert à monter la pompe ou la valve sur le réservoir contenant le produit à distribuer comprend en général un corps pourvu de moyens de réception en général par encliquetage pour recevoir la pompe ou la valve et des moyens de fixation par vissage ou par sertissage sur le col du réservoir.

Dans le cas d'une bague de fixation par exemple, celle-ci s'étend depuis le col du réservoir vers le haut et masque ainsi la pompe ou la valve. Pour des raisons esthétiques, la bague s'étend au moins jusqu'au niveau de l'extrémité inférieure du poussoir lorsque la pompe ou la valve est au repos. Ainsi, la bague réalise une jonction esthétique entre le réservoir et le poussoir sur lequel on appuie pour actionner le dispositif de distribution.

Dans certains domaines, et plus particulièrement dans la parfumerie et la cosmétique, il est important que le distributeur dans son ensemble présente un aspect esthétique attrayant. Par conséquent, il est courant d'habiller la bague réalisée en matière moulée, avec un habillage généralement métallique. la paroi extérieure de la bague est généralement cylindrique et l'habillage qui vient la revêtir se présente alors sous la forme d'un simple cylindre que l'on vient emmancher en force sur la bague. La fixation de l'habillage sur la bague est alors simplement réalisée par les frottements entre eux. Un distributeur comprenant une telle bague habillée est décrite dans le document US-5 234 135 du même inventeur.

Cependant, cette technique d'emmanchage cylindrique ne peut pas être utilisée lorsque la bague ou l'habillage ne sont pas parfaitement cylindriques.

D'autre part, ce type d'emmanchage de l'habillage ne permet pas un blocage en rotation, ce qui peut être gênant.

Le document US-5 228 586 décrit par exemple un distributeur dans lequel une frette est fixée sur une bague de sertissage au moyen d'un épaulement supérieur et d'un cordon inférieur qui viennent en prise avec la bague respectivement au-dessus et en dessous. La frette est ainsi maintenue sur la bague tout en pouvant tourner sur elle. Il est à noter qu'il ne s'agit pas dans ce document d'un habillage, mais d'une frette d'indexation.

La présente invention a pour but de pouvoir fixer un habillage même non cylindrique, sur un organe de fixation, qui peut lui aussi être non cylindrique.

Pour ce faire, la présente invention a pour objet un organe de fixation pour fixer un dispositif de distribution de produit fluide tel qu'une pompe ou une valve sur un réservoir, ledit organe de fixation comprenant un corps pourvu de moyens de réception pour recevoir un dispositif de distribution et des moyens de fixation sur le réservoir, et un habillage périphérique extérieur recouvrant au moins partiellement ledit corps, ledit habillage comprenant des moyens d'accrochage coopérant avec ledit corps, lesdits moyens d'accrochage comprenant des dents adaptées à mordre dans le corps.

Avantageusement, les moyens d'accrochage comprennent un rabat périphérique orienté vers l'intérieur définissant un logement interne annulaire recevant une extrémité d'un manchon formé par ledit corps.

De préférence, les dents sont prévues à l'extrémité du rabat.

En outre, ledit habillage peut être pourvu de moyens de retenue coopérant avec ledit corps, les moyens de retenue pouvant comprendre au moins une projection interne coopérant par encliquetage avec ledit corps.

Selon une forme de réalisation, la projection interne est formée par un repli vers l'intérieur de l'extrémité périphérique de l'habillage sur elle-même.

D'autre part, le corps est pourvu de moyens d'encliquetage coopérant avec les moyens de retenue de l'habillage.

Selon une forme de réalisation, les moyens d'encliquetage comprennent plusieurs pattes élastiques d' encliquetage.

En variante, les moyens d'encliquetage comprennent une collerette périphérique élastique d'encliquetage.

Selon une forme de réalisation esthétique, il est possible que l'habillage présente une forme ogivale en section verticale.

Les moyens d'accrochage et les moyens de retenue sont prévus sur l'habillage respectivement à l'extrémité supérieure et à l'extrémité inférieure de l'habillage, de sorte qu'il est soumis à une tension entre ses deux extrémités.

L'invention sera maintenant plus amplement décrite en référence aux dessins joints dormant à titre d'exemple non limitatif un mode de réalisation de la présente invention.

Sur les dessins :
- la figure 1 est une vue en coupe transversale à travers une pompe équipée d'un organe de fixation selon l'invention,
- la figure 2 est une vue en coupe à travers un habillage selon l'invention
- les figures 2a et 2b sont des vues agrandies des moyens d'accrochage et des moyens de retenue respectivement, et
- la figure 3 est une vue de dessous de l'habillage représentée sur la figure 2.

Dans l'exemple de la figure 1, il a été représenté une pompe 3 surmontée d'un poussoir 4. Bien entendu, il est tout à fait possible de remplacer cette pompe 3 par une valve. La structure interne de la pompe 3 n'étant pas critique pour la présente invention, elle ne sera pas décrire du tout. La seule partie qui intervient dans la présente invention est le corps 31 de la pompe. Cette pompe 3 est équipée d'un organe de fixation 2 qui se présente sous la forme d'une bague. La pompe 3 ainsi équipée de sa bague est prête à être. montée sur le col d'un réservoir (non représenté). La bague est formée d'un corps qui comprend de manière classique des moyens de réception 24 qui reçoivent l'extrémité supérieure de corps de pompe par encliquetage en force, et des moyens de fixation 25 ici sous la forme d'un filetage interne destiné à coopérer avec un filetage correspondant prévu sur le col d'un réservoir (non représente). Bien entendu, une fixation par sertissage peut être envisagée à la place du filetage interne 25. Plus en détail, le corps de la bague se présente dans son ensemble sous la forme d'un cylindre qui définit dans sa partie inférieure un manchon 27 pourvu intérieurement du filetage interne 25 et dans sa partie supérieure d'un manchon 21 qui fait saillie vers le haut et se termine par une extrémité périphérique supérieure 23. Au niveau de la jonction des manchons 21 et 27, la bague forme une collerette annulaire 28 qui s'étend vers l'intérieur. La collerette 28 se prolonge sur sa périphérique interne par un manchon 29 qui définit les moyens de réception 24 par encliquetage pour l'extrémité supérieure du corps de pompe 31.

Une telle bague 2 est d'une conception tout à fait classique.

Toutefois, selon l'invention, la bague 2 forme à proximité de l'extrémité 23 du manchon 21 un rebord périphérique annulaire 26. Comme on peut le voir sur la figure 1, ce rebord périphérique annulaire 26 est réalisé par un amincissement de la paroi du manchon 21 au niveau de l'extrémité supérieure 23. D'autre part, la bague 2 est pourvue, au niveau de l'extrémité inférieure du manchon 27, de panes réparties sur la périphérique ou d'une collerette élastique périphérique 22 qui fait saillie vers l'extérieur. Ces partes ou cette collerette cassent l'aspect parfaitement cylindrique de la bague 2, de sorte qu'elle présente maintenant une forme d'ensemble conique ou ogivale.

Pour les raisons esthétiques décrites ci-dessus, la bague 2 comprend d'un habillage 1, de préférence métallique, qui recouvre le corps de la bague. Comme on peut le voir sur les figures 1 et 2, cer habillage présente en section transversale une forme sensiblement ogivale. Pour permettre la fixation de cet habillage 1 sur le corps de la bague, il est prévu des moyens d'accrochage qui coopèrent avec le corps

Selon la forme de réalisation représentée sur la figure 1, ces moyens d'accrochage sont situés à l'extrémité périphérique supérieure de l'habillage 1 sous la forme d'un rabat périphérique 13 relié au corps 11 de l'habillage par une bride annulaire de liaison 14. Le rabat 13 forme avec l'extrémité supérieure du corps 11 de l'habillage 1, un logement interne annulaire 16 (fig. 2a) dans lequel est engagée l'extrémité supérieure 23 du manchon 21.

Selon l'invention, le rabat 13 est pourvu de dents 15 orientées vers le bas à l'intérieur de l'habillage 1. Ces dents 15 sont adaptées à mordre dans le rebord 26 que forme le manchon 21 à proximité de son extrémité 23. En réalisant l'habillage 1 en métal et la corps de la bague 2 en matière plastique, on assure un bon ancrage des dents 15 dans le rebord 26. L'implantation des dents 15 dans le rebord 26 empêche toute possibilité de rotation de l'habillage sur le corps de la bague.

En variante ou en combinaison avec les dent, le logement 16 peut être réalisé de sorte que l'extrémité 23 du manchon 21 puisse être engagée en force à l'intérieur de manière à coincer l'extrémité annulaire 23 dans le logement 16. Ceci est faisable en réalisant le logement 16 avec une épaisseur légèrement inférieure à l'épaisseur de l'extrémité 23 du manchon 21. Ce rabat périphérique annulaire 13 qui forme ainsi un logement d'insertion 16 permet raccrochage de l'habillage sur le corps de la bague.

Afin d'assurer un positionnement stable de l'habillage, les pattes ou la collerene 22 de la bague sont en contact avec la paroi intérieure du corps ll de l'habillage. Les partes ou la collerette servent ainsi de moyens de guidage et de maintien en position de l'extrémité inférieure de l'habillage 1.

Selon une forme de réalisation préférée, l'extrémité inférieure du corps 11 de l'habillage 1 est pourvue de moyens de retenue sous la forme d'une ou de plusieurs projections internes qui coopèrent avec le corps 2 de la bague. Cette ou ces projections internes peuvent se présenter sous les formes les plus diverses à condition de faire saillie vers l'intérieur en formant un épaulement orienté vers le haut. Selon une forme pratique de réalisation, étant donné que l'habillage est réalisé en métal, ces moyens de retenue peuvent être réalisés sous la forme d'un repli vers l'intérieur de l'extrémité périphérique inférieure de l'habillage sur elle-même comme on peut le voir sur les figures 1, 2 et 2b. Ainsi, l'extrémité inférieure de l'habillage 1 peut coopérer par encliquetage avec les pattes ou la collerette que forme le corps 2 de la bague comme on peut le voir sur la figure 1. Les extrémités libres des pattes 22 ou l'extrémité libre périphérique de la collerette 22 viennent en prise avec l'épaulement que forme le repli 12 de l'habillage 1. Du fait que la bague 2 est réalisée en matière plastique, les pattes ou la collerette 22 présentent une certaine élasticité, ce qui permet de compenser les tolérances de fabrication de l'habillage 1.

Bien que les moyens d'accrochage prévus à l'extrémité supérieure de l'habillage 1 sont suffisants pour assurer un positionnement stable et solide, l'adjonction de moyens de retenue à l'extrémité inférieure de l'habillage permettant un encliquetage assure une mise sous tension de l'habillage I entre ses deux extrémités, ce qui contribue encore davantage à la stabilité de la fixation de l'habillage.

## Revendications

1. Organe de fixation (1, 2) pour fixer un dispositif de distribution de produit fluide (3, 4) tel qu'une pompe ou une valve sur un réservoir, ledit organe de fixation (1, 2) comprenant un corps (2) pourvu de moyens de réception (24) pour recevoir un dispositif de distribution (3, 4) et des moyens de fixation (25) sur le réservoir, et un habillage périphérique extérieur (1) recouvrant au moins partiellement ledit corps (2), ledit habillage (1) comprenant des moyens d'accrochage (13, 14) coopérant avec ledit corps (2), **caractérisé en ce que** lesdits moyens d'accrochage comprennent des dents adaptées à mordre dans le corps, pour empêcher la rotation de l'habillage sur ledit corps.

2. Organe de fixation selon la revendication 1, dans lequel les moyens d'accrochage comprennent un rabat périphérique (13, 14) orienté vers l'intérieur définissant un logement interne annulaire (16) recevant une extrémité (23) d'un manchon (21) formé par ledit corps (2).

3. Organe de fixation selon la revendication 1, dans lequel les dents (15) sont prévues à l'extrémité inférieure du rabat (13).

4. Organe de fixation selon l'une quelconque des revendications précédentes, dans lequel ledit habillage (1) est pourvu de moyens de retenue (12) coopérant avec ledit corps (2), les moyens de retenue (12) comprenant au moins une projection interne coopérant par endiquetage avec ledit corps (2).

5. Organe de fixation selon la revendication 4, dans lequel la projection interne est formée par un repli (12) vers l'intérieur de l'extrémité périphérique de l'habillage sur elle-même.

6. Organe de fixation selon l'une quelconque des revendications précédentes, dans lequel le corps (2) est pourvu de moyens d'encliquetage (22) coopérant avec les moyens de retenue (12) de l'habillage (1).

7. Organe de fixation selon la revendication 6, dans lequel les moyens d'encliquetage comprennent plusieurs partes élastiques d'encliquetage (22).

8. Organe de fixation selon la revendication 6, dans lequel les moyens d'encliquetage comprennent une collerette périphérique élastique d'encliquetage (22).

9. Organe de fixation selon l'une quelconque des revendications précédentes, dans lequel l'habillage (1) présente une forme ogivale en section verticale

10. Organe de fixation selon l'une quelconque des revendications précédentes, dans lequel les moyens d'accrochage (13, 14) sont situés à l'extrémité supérieure de l'habillage (1) et les moyens de retenue (12) à l'extrémité inférieure de sorte que l'habillage (1) est soumis à une tension entre ses deux extrémités.

## Patentansprüche

1. Befestigungsorgan (1, 2) zum Befestigen einer Abgabevorrichtung (3, 4) für ein Fluid wie zum Beispiel einer Pumpe oder eines Ventils auf einem Behälter, wobei das Befestigungsorgan (1, 2) einen Körper (2) umfaßt, der mit Aufnahmemitteln (24) zur Aufnahme einer Abgabevorrichtung (3, 4) und Befestigungsmitteln (25) auf dem Behälter versehen ist, sowie eine periphere äußere Ummantelung (1), die den Körper (2) zumindest teilweise abdeckt, wobei die Ummantelung (1) Verhakungsmittel (13, 14) umfaßt, die mit dem Körper (2) zusammenwirken, **dadurch gekennzeichnet, daß** die Verhakungsmittel Zähne umfassen, die geeignet sind, sich in den Körper einzugraben, um eine Drehung der Ummantelung auf dem Körper zu verhindern.

2. Befestigungsorgan nach Anspruch 1, bei dem die Verhakungsmittel einen Umfangskragen (13, 14) umfassen, der nach innen gerichtet ist und eine interne ringförmige Ausnehmung (16) umgrenzt, die ein Ende (23), einer Muffe (21) aufnimmt, die von dem Körper (2) gebildet wird.

3. Befestigungsorgan nach Anspruch 1, bei dem die Zähne (15) am unteren Ende des Kragens (13) vorgesehen sind.

4. Befestigungsorgan nach einem der vorhergehenden Ansprüche, bei dem die Ummantelung (1) mit Rückhaltemitteln (12) versehen ist, die mit dem Körper (2) zusammenwirken, wobei die Rückhaltemittel (12) wenigstens einen inneren Vorsprung umfassen, der durch Einrasten mit dem Körper (2) zusammenwirkt.

5. Befestigungsorgan nach Anspruch 4, bei dem der innere Vorsprung von einem nach innen gerichteten Einschlag (12) des Umfangsende der Ummantelung auf sich selbst gebildet wird.

6. Befestigungsorgan nach einem der vorhergehenden Ansprüche, bei dem der Körper (2) mit Rastmitteln (22) versehen ist, die mit den Rückhaltemitteln (12) der Ummantelung (1) zusammenwirken.

7. Befestigungsorgan nach Anspruch 6, bei dem die Rastmittel mehrere elastische Rastklauen (22) umfassen.

8. Befestigungsorgan nach Anspruch 6, bei dem die Rastmittel einen elastischen, peripheren Rast-Bundkragen (22) umfassen.

9. Befestigungsorgan nach einem der vorhergehenden Ansprüche, bei dem die Ummantelung (1) im Vertikalschnitt eine spitzbogige Form aufweist.

10. Befestigungsorgan nach einem der vorhergehenden Ansprüche, bei dem die Verhakungsmittel (13, 14) am oberen Ende der Ummantelung(1) und die Rückhaltemittel (12) am unteren Ende derart angeordnet sind, daß die Ummantelung (1) zwischen ihren beiden Enden einer Spannung unterworfen ist.

## Claims

1. A fixing member (1, 2) for fixing a fluid dispenser device (3, 4), such as a pump or a valve, onto a tank, said fixing member (1, 2) comprising a body (2) provided with receiving means (24) for receiving a dispenser device (3, 4) and fixing means (25) for fixing said body onto the tank, and an external peripheral cover (1) covering said body (2), at least in part, said cover (1) comprising fastening means (13, 14) co-operating with said body (2), said fixing means being **characterized in that** said fastening means comprise teeth that are designed to bite into the body to prevent the cover from turning on said body.

2. A fixing member according to claim 1, in which the fastening means comprise an inwardly-directed peripheral rim (13, 14) defining an annular internal housing (16) receiving one end (23) of a sleeve (21) formed by said body (2).

3. A fixing member according to claim 1, in which the teeth (15) are provided at the bottom of the rim (13).

4. A fixing member according to any preceding claim, in which said cover (1) is provided with retaining means (12) co-operating with said body (2), the retaining means (12) comprising at least one internal projection co-operating, by snap-fastening, with said body (2).

5. A fixing member according to claim 4, in which the internal projection is formed by inwardly folding the peripheral end of the cover onto itself.

6. A fixing member according to any preceding claim, in which the body (2) is provided with snap-fastening means (22) co-operating with the retaining means (12) of the cover (1).

7. A fixing member according to claim 6, in which the snap-fastening means comprise a plurality of resilient snap-fastening tabs (22).

8. A fixing member according to claim 6, in which the snap-fastening means comprise a resilient peripheral snap-fastening collar (22).

9. A fixing member according to any preceding claim, in which the cover (1) is bullet-shaped in vertical section.

10. A fixing member according to any preceding claim, in which the fastening means (13, 14) are situated at the top end of the cover (1) and the retaining means (12) are situated at the bottom end so that the cover (1) is subjected to tension between its two ends.
